# EUROPÄISCHE PATENTSCHRIFT

(11) **EP 3 830 011 B1**
(45) Veröffentlichungstag und Bekanntmachung des Hinweises auf die Patenterteilung: **04.09.2024**
(21) Anmeldenummer: 19798639.1
(22) Anmeldetag: 06.11.2019
(51) Int. Cl.: B65H 67/06

(54) **VERFAHREN UND VORRICHTUNG ZUM DREHEN EINER HÜLSE FÜR SPULEN EINER TEXTILMASCHINE**
METHOD AND APPARATUS FOR ROTATING A TUBE FOR PACKAGES OF A TEXTILE MACHINE
PROCÉDÉ ET DISPOSITIF DE ROTATION D'UN BOBINOT DESTINÉ À ENROULER DU FIL D'UNE MACHINE TEXTILE

(30) Priorität: 09.11.2018 DE 102018128115
(43) Veröffentlichungstag der Anmeldung: 09.06.2021
(73) Patentinhaber: Rieter AG, 8406 Winterthur (CH)
(72) Erfinder: PILAR, Evzen, 57001 Litomysl (CZ); WIDNER, Harald, 85051 Ingolstadt (DE)
(74) Vertreter: Canzler & Bergmeier Patentanwälte Partnerschaft mbB
(86) Internationale Anmeldenummer: PCT/EP2019/080409
(87) Internationale Veröffentlichungsnummer: WO 2020/094725

(56) Entgegenhaltungen:
- EP-A2- 0 262 726
- GB-A- 1 091 207
- JP-U- H0 735 454
- JP-U- S4 847 921
- US-A- 3 712 451

## Beschreibung

Die vorliegende Erfindung betrifft ein Verfahren zum Drehen einer Hülse für Spulen einer Textilmaschine, wobei die Hülse in einer ersten Richtung orientiert aus einem Hülsenmagazin entnommen wird, im Wesentlichen um 90° quer zu ihrer Hülsenachse in eine zweite Richtung gedreht wird und in der zweiten Richtung mit einer Transporteinrichtung weitertransportiert wird.

Weiterhin betrifft die Erfindung eine Vorrichtung zum Drehen einer Hülse für Spulen einer Textilmaschine, mit einer Entnahmevorrichtung für die Entnahme einer Hülse aus einem Hülsenmagazin in einer ersten Richtung, und mit einer Transporteinrichtung, um die Hülse in einer zweiten Richtung weiterzutransportieren.

Moderne Textilmaschinen für das Herstellen oder Umspulen von Garn besitzen in der Regel eine Vielzahl von eventuell unabhängig voneinander arbeitenden Spulstellen zum Aufwickeln des Garns. Das Garn wird auf Spulen gewickelt deren Kern eine Hülse bildet, die beispielsweise aus Pappe besteht. Im Dauerbetrieb der Textilmaschine werden voll gewickelte Spulen von den Spulstellen entfernt. Entsprechend müssen die Spulstellen mit Hülsen versorgt werden, um den Spulvorgang fortzusetzen. Dieser Austausch findet in der Regel automatisch statt, wobei Hülsen in großer Anzahl in sogenannten Hülsenmagazinen vorgehalten werden. Ein Problem, das sich in diesem Zusammenhang stellt, ist, dass die Hülsen mitunter in einer bestimmten Orientierung zu den Spulstellen transportiert werden müssen. Hierzu werden Verfahren und Vorrichtungen benötigt, mit denen die Orientierung der Hülsen beeinflusst werden können. Es ist beispielsweise bekannt die asymmetrische Form der Hülsen für die Orientierung zu nutzen.

So beschreibt beispielsweise die GB 1091207 A eine Vorrichtung, die zwei voneinander beabstandete Transportbänder aufweist. Konische Hülsen richten sich in der Lücke zwischen den Bändern auf und legen sich in eine horizontale Position am Ende der Transportbänder, wobei die Hülsen in der horizontalen Position alle die gleiche Orientierung aufweisen. Der entscheidende Nachteil dieser Vorrichtung ist, dass sie ausschließlich für konische Hülsen eingesetzt werden kann.

Aus der JP H07 35454 U ist eine Vorrichtung zum Drehen einer Hülse für Spulen einer Textilmaschine bekannt, bei der Hülsen aus einem Schüttbehälter durch einen Schacht auf ein Transportband abgelegt werden. Die Orientierung der Hülsen ist dort unsortiert. Um die Hülsen gleichartig zu orientieren, wird die tatsächliche Ausrichtung der Hülsen auf dem Transportband mit einem Sensor erfasst. Anschließend werden die Hülsen in einen weiteren Schacht gefördert, durch welchen sie auf ein weiteres Transportband fallen. Um einzelne Hülsen drehen zu können, ist zwischen dem ersten Transportband und dem zweiten Schacht ein Umkehrelement in Form eines Bechers angeordnet, der bei Bedarf in den Weg der Hülse einschwenkt und diese dreht. Aufgabe der vorliegenden Erfindung ist es somit, ein Verfahren sowie eine Vorrichtung vorzuschlagen, die es erlauben auch nicht konische Hülsen in möglichst einfacher Weise zu orientieren.

Die Aufgabe wird gelöst durch ein Verfahren und eine Vorrichtung mit den Merkmalen der unabhängigen Patentansprüche.

Bei dem erfindungsgemäßen Verfahren zum Drehen einer Hülse für Spulen einer Textilmaschine wird die Hülse in einer ersten Richtung orientiert aus einem Hülsenmagazin entnommen, anschließend im Wesentlichen um 90° quer zu ihrer Hülsenachse in eine zweite Richtung gedreht und in der zweiten Richtung mit einer Transporteinrichtung weitertransportiert. Das Verfahren zeichnet sich dadurch aus, dass eine erste Seite der Hülse eine quer zur ersten Richtung in der zweiten Richtung bewegte Transporteinrichtung kontaktiert. Hierbei bewegt die Transporteinrichtung diese erste Seite quer zur Hülsenachse. Gleichzeitig wird eine zweite Seite der Hülse relativ zur ersten Seite nicht oder zumindest langsamer quer zur Hülsenachse bewegt, so dass die Hülse eine Drehung quer zur Hülsenachse vornimmt.

Eine ungleichmäßige Beschleunigung der beiden Seiten der Hülse soll hier genutzt werden, um ein Drehmoment zu erzeugen, das zu einer Drehung der Hülse führt. Die Richtung der Drehung ist abhängig von der Seite der Hülse die zuerst auf der Transporteinrichtung zu liegen kommt. Mit Hülsenachse ist hier und im Folgenden die Längsachse der Hülse gemeint, also die Achse, die der Richtung der größten Ausdehnung der Hülse entspricht.

Das erfindungsgemäße Verfahren erlaubt eine Drehung der Hülse in die gewünschte Richtung mit vergleichsweise niedrigem Aufwand. Es ist beispielsweise möglich das Verfahren mit nur einer Transporteinrichtung umzusetzen. Eine Transporteinrichtung ist meist unabhängig von einem Verfahren zum Drehen der Hülsen notwendig, um die Hülsen zu den Spulstellen zu transportieren. Außerdem kann das Verfahren auch bei nicht-konischen Hülsen angewendet werden. Solange es möglich ist eine bestimmte Seite der Hülse zuerst auf der Transporteinrichtung abzulegen spielt die Form der Hülse keine Rolle.

Die erste und die zweite Richtung stehen senkrecht aufeinander. Außerdem bilden die erste und die zweite Richtung eine Ebene, die parallel zu einem Untergrund ist, auf dem die Textilmaschine steht. Die Transporteinrichtung kann beispielsweise ein Transportband, insbesondere ein umlaufendes Endlostransportband, sein. Es ist denkbar, dass die Transporteinrichtung in dem Moment, in der die erste Seite der Hülse mit dieser in Kontakt kommt in Betrieb ist. Alternativ kann die Transporteinrichtung aber auch zunächst stillstehen und erst nach der Kontaktierung der ersten Seite der Hülse in Betrieb gesetzt werden.

Es sind verschiedene Möglichkeiten denkbar, mit denen die zweite Seite der Hülse relativ zur ersten Seite nicht oder zumindest langsamer quer zur Hülsenachse bewegt wird. Beispielsweise kann die zweite Seite der Hülse von der Reibung an einer Oberfläche, auf der die zweite Seite zunächst liegt, zurückgehalten werden.

Es ist vorteilhaft, wenn die Hülse zuerst mit einem ihrer Enden die Transporteinrichtung kontaktiert. Hierdurch wird aufgrund der maximalen Länge des Hebelarms ein besonders hohes Drehmoment erzeugt und die Hülse wird schnell, bzw. mit wenig Platzbedarf gedreht. Die Enden der Hülse sind insbesondere Bereiche, die unmittelbar an die in der Regel kreisförmigen, stirnseitigen Begrenzungsflächen der Hülse angrenzen.

Weiterhin ist es vorteilhaft, wenn die Hülse auf der Transporteirichtung zu liegen kommt. Hierdurch kann die Hülse von der Transporteinrichtung weiter zu einer entsprechenden Spulstelle transportiert werden. Wie bereits beschrieben kommt die Hülse insbesondere erst bei Vervollständigung der Drehung vollständig auf der Transporteinrichtung zu liegen. Für die Drehung der Hülse ist es von entscheidender Bedeutung, dass zunächst eine Seite der Hülse auf der Transporteinrichtung zu liegen kommt. In der Regel liegt die Seite der Hülse, die als Erste auf der Transporteinrichtung zu liegen kommt nach der Drehung vorne. Vorne soll sich hier auf die Reihenfolge der Hülsenbereiche bei dem Transport durch die Transporteinrichtung beziehen. Vorzugsweise bleibt die Hülsenachse der Hülse während der Drehung im Wesentlichen parallel zu dem bereits erwähnten Untergrund, auf dem die Textilmaschine steht.

Es ist ein denkbar, dass die Hülse über die Transporteinrichtung geschoben wird, wobei die zweite Seite der Hülse die Transporteinrichtung zuerst kontaktiert, aber zunächst nicht auf dieser zu liegen kommt. Auch in diesem Fall dreht sich die Hülse derart, dass nach der Drehung die erste Seite der Hülse vorne ist.

In einer vorteilhaften Weiterbildung des Verfahrens wird die zweite Seite der Hülse zuerst von einem Bauteil zurückgehalten und gelangt erst nach Beginn der Drehung der Hülse auf die Transporteinrichtung. Hierdurch kann eine Drehung der Hülse auf besonders engem Raum und in sehr kontrollierter Weise erreicht werden. Das Bauteil kann ein Rückhalter oder auch ein Bestandteil einer Entnahmevorrichtung, wie beispielsweise ein Halter bzw. Hülsendorn, sein.

Es ist für das Verfahren außerdem von Vorteil, wenn die zweite Seite der Hülse auf einer zweiten Transporteinrichtung zu liegen kommt und dort mit einer Geschwindigkeit und/oder Richtung transportiert wird, welche sich von der ersten Transporteinrichtung unterscheidet. Hierdurch kann die Drehung der Hülse auch stattfinden während die gesamte Hülse bereits von den Transporteinrichtungen in Richtung der Spulstellen transportiert wird. Somit kann beim Transport der Hülse Zeit eingespart werden. Konkret kann die Hülse beispielsweise mit jeweils einer ihrer Seiten auf zwei zueinander beabstandeten Transportbändern platziert werden. Die Transportbänder können sich mit unterschiedlichen Geschwindigkeiten bewegen, womit eine Drehung der Hülse verursacht wird. Die Richtung der Drehung wird durch den Geschwindigkeitsunterschied der Transportbänder bzw. Transporteinrichtungen bestimmt. Beispielsweise wird die erste Seite der Hülse bei einer höheren Geschwindigkeit der ersten Transporteinrichtung nach vorne gedreht. Falls sich die Transporteinrichtungen in unterschiedlichen Richtungen bewegen, kann eine Drehung der Hülse auch auf sehr engem Raum bewirkt werden.

Es ist denkbar, dass die erste Seite der Hülse nach der Entnahme der Hülse aus dem Hülsenmagazin über die zweite Transporteinrichtung geschoben wird und dadurch zunächst mit dieser zweiten Transporteinrichtung in Kontakt, aber nicht auf dieser zu liegen kommt. Ebenso ist es denkbar, dass die zweite Seite der Hülse über die erste Transporteinrichtung geschoben wird und zwar zunächst mit dieser in Kontakt aber nicht auf ihr zu liegen kommt. Vorzugsweise befindet sich die Hülse nach der Drehung vollständig auf einer der Transporteinrichtungen.

Die Drehung der Hülse bzw. die Bewegung der Hülse auf eine der Transporteinrichtungen kann zusätzlich zu den unterschiedlichen Bewegungsgeschwindigkeiten bzw. -richtungen der Transporteinrichtungen zusätzlich von einem Rückhalter verursacht bzw. beschleunigt werden. Vorzugsweise ist der Rückhalter in diesem Fall zwischen den Transporteinrichtungen angeordnet.

Es ist von großem Vorteil, wenn die Hülse von einem Halter des Hülsenmagazins auf die erste und/oder zweite Transporteinrichtung geschoben wird. Der direkte Übergang der Hülse vom Hülsenmagazin auf die Transporteinrichtung(en) erlaubt einen platz- und zeitsparenden Transport der Hülsen in der gewünschten Orientierung. Auch die mechanische Umsetzung des Verfahrens wird auf diese Weise möglichst einfach und damit kostengünstig und fehlerresistent gehalten.

Im Falle der Anwendung des Verfahrens bei nur einer Transporteinrichtung kann die Richtung, in der die Hülse gedreht wird beispielsweise davon abhängen, wie weit die Hülse geschoben wird. So bestimmt der Schiebeweg insbesondere welche Seite der Hülse zunächst auf der Transporteinrichtung zu liegen kommt.

Die erfindungsgemäße Vorrichtung zum Drehen einer Hülse für Spulen einer Textilmaschine umfasst eine Entnahmevorrichtung für die Entnahme einer Hülse aus einem Hülsenmagazin in einer ersten Richtung. Außerdem weist die Vorrichtung eine Transporteinrichtung auf um die Hülse in einer zweiten Richtung weiterzutransportieren. Es wird vorgeschlagen, dass die Entnahmevorrichtung eine erste Seite der Hülse aus dem Hülsenmagazin auf eine quer zur ersten Richtung bewegte erste Transporteinrichtung, insbesondere ein erstes Transportband, bewegt, wobei sich die erste Transporteinrichtung quer zur Hülsenachse bewegt. Weiterhin ist ein Rückhalter oder eine zweite Transporteinrichtung, insbesondere ein zweites Transportband, vorgesehen, mit welcher gleichzeitig die zweite Seite der Hülse relativ zur ersten Seite nicht oder zumindest langsamer quer zur Hülsenachse bewegt wird, so dass die Hülse eine Drehung quer zur Hülsenachse vornimmt.

Die erfindungsgemäße Vorrichtung ist insbesondere geeignet das zuvor beschriebene Verfahren auszuführen. Folglich ergeben sich für die Vorrichtung ähnliche Vorteile wie für das Verfahren. Die Vorrichtung bietet eine vergleichsweise einfache Möglichkeit Hülsen in eine gewünschte Orientierung zu bringen. Es können Hülsen nahezu beliebiger Form verarbeitet werden. Außerdem ist eine Transporteinrichtung in der Regel unabhängig von der Drehung der Hülse notwendig um die Hülse zu einer entsprechenden Spulstelle zu transportieren. In der erfindungsgemäßen Vorrichtung wird die Transporteinrichtung gleichzeitig für die Drehung der Hülse verwendet, was besonders platz- und zeitsparend ist.

Wie zuvor soll unter Hülsenachse die Längsachse der Hülse, also die Achse, die der Richtung der größten Ausdehnung der Hülse entspricht, verstanden werden. Die erste und die zweite Richtung stehen senkrecht aufeinander und bilden eine Ebene die parallel zu einem Untergrund ist, auf dem sich die Textilmaschine befindet. Insbesondere bewirkt die Vorrichtung eine Drehung der Hülse im Wesentlichen um 90°. Die Transporteinrichtung bzw. das Transportband ist beispielsweise ein umlaufendes Endlostransportband. Außerdem kann sich die Transporteinrichtung bzw. können sich die Transporteinrichtungen im Wesentlichen über eine gesamte Länge der Textilmaschine erstrecken. Es ist denkbar die Transporteinrichtung(en) in mehrere unabhängige Abschnitte zu unterteilen, womit beispielsweise die Drehung der Hülse und der Weitertransport unabhängig voneinander durchgeführt werden können.

Es ist für die Vorrichtung vorteilhaft, wenn die Entnahmevorrichtung einen Schieber umfasst, mit welchem die Hülse auf die Transporteinrichtung geschoben wird. Der Schieber erlaubt eine Überführung der Hülse von der Entnahmevorrichtung zur Transporteinrichtung in einfacher und kontrollierter Weise. Die Hülse kann beispielsweise auf einem Halter bzw. Hülsendorn der Entnahmevorrichtung oder des Hülsenmagazins sitzen von dem sie der Schieber auf die Transporteinrichtung(en) schiebt. Der Schieber kann beispielsweise auf einer Oberseite der Textilmaschine und/oder des Hülsenmagazins angeordnet sein.

Insbesondere ist der Schieber ausgebildet eine Verschiebung von variabler Länge des Schiebewegs auszuführen. Die Richtung in der die Hülse gedreht wird kann von der Länge des Schiebewegs abhängen, beispielsweise indem die Länge des Schiebewegs darüber entscheidet welche Seite der Hülse zuerst auf der Transporteinrichtung zu liegen kommt.

Weiterhin ist es von Vorteil, wenn der Rückhalter ein Halter des Hülsenmagazins ist. Eventuell kann auf diese Weise ein zusätzlicher Rückhalter eingespart werden. Die Vorrichtung muss in diesem Fall derart ausgebildet sein, dass die Hülse zumindest temporär sowohl den Halter als auch die Transporteinrichtung kontaktiert. Im Laufe der Drehung der Hülse wird dann beispielsweise der Kontakt mit dem Halter getrennt. Der Halter kann insbesondere als Hülsendorn ausgebildet sein.

Ebenfalls ist es aber denkbar, dass einerseits der Halter des Hülsenmagazins als Rückhalter dient aber auch ein zusätzlicher unabhängiger Rückhalter vorgesehen ist. Die Richtung der Drehung der Hülse hängt dann beispielsweise davon ab ob die Hülse vom Halter oder von dem zusätzlichen Rückhalter zurückgehalten wird. Die beiden Rückhalter befinden sich insbesondere auf unterschiedlichen Seiten der Transporteinrichtung.

Erfindungsgemäß ist der Rückhalter eine Drehplatte. Mit Drehplatte ist ein plattenförmiges Bauteil gemeint, das als Hindernis für die Hülse eine Drehung verursacht. Die Drehplatte stellt eine besonders materialsparende Ausführung eines Rückhalters dar. Vorzugsweise entspricht die Höhe der Drehplatte im Wesentlichen dem Durchmesser der Hülse. Die Drehplatte kann beispielsweise aus Metall bestehen, wodurch sie besonders robust und langlebig ist. Die Fläche der Drehplatte steht insbesondere senkrecht auf der zweiten Richtung.

In einer vorteilhaften Weiterbildung der Vorrichtung weist die Drehplatte einen Anschlag und eine Ablagefläche für eine Seite der Hülse auf. Durch die definierte Ablagefläche ist eine gute Kontrolle der Hülse möglich. Beispielsweise kann die Ablagefläche mit einer erhöhten Rauigkeit ausgebildet sein um eine ungewollte Bewegung der Hülse zu verhindern. Der Anschlag dient dem eigentlichen Zurückhalten und Drehen der Hülse. Wie bereits beschrieben, entspricht die Höhe des Anschlags vorzugsweise im Wesentlichen dem Durchmesser der Hülse. Die Ablagefläche kann beispielsweise Teil einer Oberseite der Textilmaschine sein. Vorzugsweise schließen sich Anschlag und Ablagefläche direkt an die Transporteinrichtung an.

Außerdem ist es vorteilhaft, wenn der Anschlag und/oder die Ablagefläche geneigt zu der ersten und/oder zweiten Richtung angeordnet ist. Geneigt soll hier bedeuten, dass der Anschlag und/oder die Ablagefläche weder senkrecht noch parallel zu der ersten und/oder zweiten Richtung ist. Hierdurch ist eine verbesserte Kontrolle der Bewegung der Hülse möglich. Insbesondere kann durch die Neigung des Anschlags die Drehung der Hülse beschleunigt werden und durch die Neigung der Ablagefläche kann die Hülse gezwungen werden sich in Richtung der Transporteinrichtung zu bewegen. Die Ablagefläche kann insbesondere als schiefe Ebene ausgebildet sein, auf der die Hülse in Richtung der Transporteinrichtung rutscht/rollt.

Von großem Vorteil ist es weiterhin, wenn die Vorrichtung sowohl eine erste und eine zweite Transporteinrichtung als auch wenigstens einen Rückhalter aufweist. Wie bereits beschrieben kann die Drehung der Hülse durch den Geschwindigkeitsunterschied oder durch eine Unterschiedliche Bewegungsrichtung der beiden Transporteinrichtungen verursacht werden. Ein zusätzlicher Rückhalter kann dazu beitragen die Drehung der Hülse schneller und kontrollierter abzuschließen. Außerdem kann der Rückhalter die Hülse auf eine der beiden Transporteinrichtungen zwingen, auf der sie dann zu einer entsprechenden Spulstelle weitertransportiert wird. Der Rückhalter ist vorzugsweise zwischen den Transporteinrichtungen angeordnet. Es ist weiterhin denkbar, dass die Vorrichtung mehrere Rückhalter und mehrere Transporteinrichtungen aufweist.

Die Vorrichtung kann zur Ermittlung der Hülsenorientierung einen Sensor aufweisen, wobei mithilfe eines Messergebnisses des Sensors entschieden werden kann in welche Richtung die Hülse von der Vorrichtung gedreht werden soll.

Weitere Vorteile der Erfindung sind in den nachfolgenden Ausführungsbeispielen beschrieben. Es zeigt:
- **Figur 1**: eine Ansicht einer Textilmaschine mit einer nicht erfindungs-gemäßen Vorrichtung,
- **Figur 2 a, b**: eine Drehung einer Hülse mit einer erfindungsgemäßen Vorrichtung,
- **Figur 3 a, b, c**: eine weitere Drehung einer Hülse mit der Vorrichtung, und
- **Figur 4 a, b, c**: eine Drehung einer Hülse mit einer weiteren Ausführungsform der Vorrichtung.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt eine Textilmaschine 1 auf deren Oberseite 2 eine nicht erfindungsgemäße Vorrichtung 3 zum Drehen einer Hülse 4 für Spulen der Textilmaschine 1 angeordnet ist. Die Vorrichtung 3 umfasst eine Entnahmevorrichtung 5 für die Entnahme der Hülse 4 aus einem Hülsenmagazin 6, in dem insbesondere eine Vielzahl von Hülsen 4 vorgehalten wird. Die Entnahmevorrichtung 5 umfasst beispielsweise ein umlaufendes Band 7 mit einer Vielzahl von Haltern 8, beispielweise Hülsendorne, auf denen Hülsen 4 in dem Hülsenmagazin 6 transportiert werden. Außerdem weist die Entnahmevorrichtung 5 insbesondere einen Schieber 9 auf, mit dem die Hülse 4 in einer ersten Richtung 10 entnommen wird.

Der Schieber 9 schiebt die Hülse 4 in der ersten Richtung 10 zu einer Transporteinrichtung 11, mit der die Hülse 4 in einer zweiten Richtung 12, vorzugsweise zu einer nicht dargestellten Spulstelle, weitertransportiert wird. Die Transporteinrichtung 11 ist hier beispielsweise als Transportband ausgebildet. Die erste Richtung 10 und die zweite Richtung 12 stehen senkrecht aufeinander. Die erste Richtung 10 und die zweite Richtung 12 bilden eine Ebene, die parallel zu der Oberseite 2 der Textilmaschine und parallel zu einem Untergrund, auf dem die Textilmaschine 1 steht, ist. Die Transporteinrichtung 11 wird für die Drehung der Hülse 4 genutzt, indem eine erste Seite 13 der Hülse 4 mit der Transporteinrichtung 11 in Kontakt gebracht wird. Gleichzeitig wird in diesem Ausführungsbeispiel die zweite Seite 14 der Hülse 4 durch den Halter 8, von dem die Hülse 4 durch den Schieber 9 geschoben wird, zurückgehalten. Insbesondere kommt zunächst ein Ende 15 der Hülse 4 in Kontakt mit der Transporteinrichtung 11.

Der Vorgang der Drehung der Hülse 4 ist in den Figuren 2-4 ausführlicher dargestellt. Dabei zeigen Figuren 2 a, b und 3 a, b, c eine erfindungsgemäße Ausführungsform der Vorrichtung 3, wobei in diesen Figuren gezeigt ist wie Drehungen der Hülse 4 in unterschiedliche Richtungen ausgeführt werden können. Figuren 4 a, b, c zeigen eine weitere erfindungsgemäße Ausführungsform der Vorrichtung 3 mit mehreren Transporteinrichtungen 11.

Figur 2 a zeigt das Fortschreiten der Drehung der Hülse 4 im Anschluss an Figur 1. Die dargestellte Vorrichtung 3 weist im Gegensatz zur Vorrichtung 3 aus Figur 1 einen zusätzlichen Rückhalter 16 in Form einer Drehplatte auf. Der Rückhalter 16 umfasst eine Ablagefläche 17 und einen Anschlag 18. Die Ablagefläche 17 ist beispielsweise Bestandteil der Oberseite 2 der Textilmaschine 1. Es ist denkbar, dass die Ablagefläche 17 aus einem anderen Material besteht als die Oberseite 2 der Textilmaschine 1. Insbesondere kann durch eine erhöhte Reibung an der Ablagefläche 17 eine ungewollte Bewegung der Hülse 4 verhindert werden. Figur 2 a zeigt zunächst einen Vorgang, bei dem die Hülse 4 derart vom Halter 8 geschoben wird, dass sie nicht mit dem Rückhalter 16 in Kontakt kommt. Die erste Seite 13 der Hülse 4 kontaktiert die Transporteinrichtung 11, wobei die Bewegung der Transporteinrichtung 11 ein Drehmoment an der Hülse 4 erzeugt, dass eine Drehung der Hülse 4 quer zur Hülsenachse verursacht. Figur 2 b zeigt den im Anschluss an Figur 2 a abgeschlossenen Drehvorgang. Auch die zweite Seite 14 der Hülse 4 befindet sich nun auf der Transporteinrichtung 11 und die Hülse wird von der Transporteinrichtung 11 weitertransportiert. In Bezug auf die Bewegung der Transporteinrichtung 11 befindet sich die erste Seite 13 der Hülse 4 vorne.

Figur 3 a zeigt den Beginn eines Drehvorgangs, bei dem die Hülse 4 im Gegensatz zu vorher andersherum gedreht werden soll. Dies kann beispielsweise durch einen längeren Verschiebeweg des Schiebers 9 bewirkt werden. Die Hülse 4 wird in diesem Fall derart vom Halter 8 geschoben, dass die zweite Seite 14 der Hülse 4 zunächst auf der Ablagefläche 17 des Rückhalters 16 zu liegen kommt. Die erste Seite 13 der Hülse 4 kontaktiert die Transporteinrichtung 11 deren Bewegung wiederum ein Drehmoment verursacht. Figur 3 b verdeutlicht, wie die zweite Seite 14 der Hülse 4 von dem Anschlag 18 des Rückhalters 16 zurückgehalten wird. Die Hülse 4 beginnt sich um den Anschlag 18 zu drehen. In Figur 3 c ist die Drehung der Hülse 4 abgeschlossen. Die Hülse 4 hat eine Drehung im Wesentlichen um 90° quer zur Hülsenachse vollzogen. Beide Seiten 13, 14 der Hülse 4 befinden sich auf der Transporteinrichtung 11 und die Hülse 4 wird in der zweiten Richtung 12 weitertransportiert.

In Figur 4 a ist ein Ausführungsbeispiel einer erfindungsgemäßen Vorrichtung 3 mit zwei Transporteinrichtungen 11 dargestellt. Die Hülse 4 wird vom Schieber 9 derart vom Halter 8 geschoben, dass die erste Seite 13 der Hülse 4 auf einer ersten Transporteinrichtung 11 und die zweite Seite 14 der Hülse 4 auf einer zweiten Transporteinrichtung 11 zu liegen kommt. Wie Figur 4 b zeigt, wird beispielsweise durch unterschiedliche Bewegungsgeschwindigkeiten der beiden Transporteinrichtungen 11 ein Drehmoment an der Hülse 4 erzeugt, das eine Drehung der Hülse 4 verursacht. In diesem Beispiel weist die linke Transporteinrichtung 11 eine höhere Bewegungsgeschwindigkeit auf. In dieser Ausführungsform der Vorrichtung 3 kann die Hülse 4 während des Transports zu einer entsprechenden Spulstelle gedreht werden. Es ist aber ebenfalls denkbar, dass die Hülse 4 durch unterschiedliche Bewegungsrichtungen der Transporteinrichtungen 11 auf engstem Raum gedreht wird.

Die Vorrichtung 3 kann zusätzlich zu den beiden Transporteinrichtungen 11 einen Rückhalter 16 aufweisen, der beispielsweise den Abschluss der Drehung der Hülse 4 beschleunigt. Auch kann der Rückhalter 16 die Bewegung der Hülse 4 auf eine der Transporteinrichtungen 11, von der sie weitertransportiert wird, vereinfachen. Dies ist in Figur 4 c dargestellt. Die Hülse 4 befindet sich mit beiden Seiten 13, 14 auf der linken Transporteinrichtung 11. Es ist denkbar zu diesem Zeitpunkt die Transporteinrichtung 11, auf der sich keine Hülse 4 befindet, stillzusetzen. Der Rückhalter 16 befindet sich vorzugsweise zwischen den Transporteinrichtungen 11.

Die vorliegende Erfindung ist nicht auf die dargestellten und beschriebenen Ausführungsbeispiele beschränkt. Abwandlungen im Rahmen der Patentansprüche sind möglich.

### Bezugszeichenliste

- 1: Textilmaschine
- 2: Oberseite
- 3: Vorrichtung
- 4: Hülse
- 5: Entnahmevorrichtung
- 6: Hülsenmagazin
- 7: Band
- 8: Halter
- 9: Schieber
- 10: erste Richtung
- 11: Transporteinrichtung
- 12: zweite Richtung
- 13: erste Seite
- 14: zweite Seite
- 15: Ende
- 16: Rückhalter
- 17: Ablagefläche
- 18: Anschlag

## Patentansprüche

1. Verfahren zum Drehen einer Hülse (4) für Spulen einer Textilmaschine (1),
- wobei die Hülse (4) in einer ersten Richtung (10) orientiert aus einem Hülsenmagazin (6) entnommen wird,
- im Wesentlichen um 90° quer zu ihrer Hülsenachse in eine zweite Richtung (12) gedreht wird
- und in der zweiten Richtung (12) mit einer Transporteinrichtung (11) weitertransportiert wird,
- eine erste Seite (13) der Hülse (4) eine quer zur ersten Richtung (10) in der zweiten Richtung (12) bewegte Transporteinrichtung (11), insbesondere ein Transportband, kontaktiert,
- wobei die Transporteinrichtung (11) diese erste Seite (13) quer zur Hülsenachse bewegt,
**dadurch gekennzeichnet, dass**
- die erste und die zweite Richtung (10, 12) senkrecht aufeinander stehen und eine Ebene bilden, die parallel zu einem Untergrund ist, auf dem sich die Textilmaschine befindet,
- ein Rückhalter (16) oder eine zweite Transporteinrichtung (11), insbesondere ein zweites Transportband, vorgesehen ist, mit welcher gleichzeitig eine zweite Seite (14) der Hülse (4) relativ zur ersten Seite (13) nicht oder zumindest langsamer quer zur Hülsenachse bewegt wird, so dass die Hülse (4) die Drehung quer zur Hülsenachse vornimmt und
- der Rückhalter (16) eine Drehplatte ist, die als Hindernis für die Hülse (4) die Drehung der Hülse (4) verursacht.

2. Verfahren nach dem vorherigen Anspruch, **dadurch gekennzeichnet, dass** die Hülse (4) zuerst mit einem ihrer Enden (15) die Transporteinrichtung (11) kontaktiert.

3. Verfahren nach einem oder mehreren der vorherigen Ansprüche,
**dadurch gekennzeichnet, dass** die Hülse (4) auf der Transporteinrichtung (11) zu liegen kommt.

4. Verfahren nach einem oder mehreren der vorherigen Ansprüche,
**dadurch gekennzeichnet, dass** die zweite Seite (14) der Hülse (4) zuerst von dem Rückhalter (16) zurückgehalten wird und erst nach Beginn der Drehung der Hülse (4) auf die Transporteinrichtung (11) gelangt.

5. Verfahren nach einem oder mehreren der vorherigen Ansprüche,
**dadurch gekennzeichnet, dass** die zweite Seite (14) der Hülse (4) auf der zweiten Transporteinrichtung (11) zu liegen kommt und dort mit einer Geschwindigkeit und/oder Richtung transportiert wird, welche sich von der ersten Transporteinrichtung (11) unterscheidet.

6. Verfahren nach einem oder mehreren der vorherigen Ansprüche,
**dadurch gekennzeichnet, dass** die Hülse (4) von einem Halter (8) des Hülsenmagazins (6) auf die erste und/oder zweite Transporteinrichtung (11) geschoben wird.

7. Vorrichtung (3) zum Drehen einer Hülse (4) für Spulen einer Textilmaschine (1),
- mit einer Entnahmevorrichtung (5) für die Entnahme der Hülse (4) aus einem Hülsenmagazin (6) in einer ersten Richtung (10),
- mit einer Drehung der Hülse (4) im Wesentlichen um 90° quer zu ihrer Hülsenachse in eine zweite Richtung (12)
- und mit einer Transporteinrichtung (11), um die Hülse (4) in der zweiten Richtung (12) weiterzutransportieren,
- die Entnahmevorrichtung (5) eine erste Seite (13) der Hülse (4) aus dem Hülsenmagazin (6) auf eine quer zur ersten Richtung (10) bewegte erste Transporteinrichtung (11), insbesondere ein erstes Transportband, bewegt und
- wobei sich die erste Transporteinrichtung (11) quer zur Hülsenachse bewegt,
**dadurch gekennzeichnet, dass**
- die erste und die zweite Richtung (10, 12) senkrecht aufeinander stehen und eine Ebene bilden, die parallel zu einem Untergrund ist, auf dem sich die Textilmaschine befindet,
- ein Rückhalter (16) oder eine zweite Transporteinrichtung (11), insbesondere ein zweites Transportband, vorgesehen ist, mit welcher gleichzeitig die zweite Seite (14) der Hülse (4) relativ zur ersten Seite (13) nicht oder zumindest langsamer quer zur Hülsenachse bewegt wird, so dass die Hülse (4) eine Drehung im Wesentlichen um 90° quer zur Hülsenachse in die zweite Richtung vornimmt und
- der Rückhalter (16) eine Drehplatte ist.

8. Vorrichtung (3) nach dem vorherigen Anspruch, **dadurch gekennzeichnet, dass** die Entnahmevorrichtung (5) einen Schieber (9) umfasst, mit welchem die Hülse (4) auf die Transporteinrichtung (11) geschoben wird.

9. Vorrichtung (3) nach einem oder mehreren der Ansprüche 7 oder 8,
**dadurch gekennzeichnet, dass** ein weiterer Rückhalter (16) ein Halter (8) des Hülsenmagazins (6) ist.

10. Vorrichtung (3) nach einem oder mehreren der Ansprüche 7 bis 9,
**dadurch gekennzeichnet, dass** die Drehplatte einen Anschlag (18) und eine Ablagefläche (17) für eine Seite der Hülse (4) aufweist.

11. Vorrichtung (3) nach dem vorherigen Anspruch, **dadurch gekennzeichnet, dass** der Anschlag (18) und/oder die Ablagefläche (17) geneigt zu der ersten (10) und/oder zweiten Richtung (12) angeordnet ist.

12. Vorrichtung (3) nach einem oder mehreren der Ansprüche 7 bis 11,
**dadurch gekennzeichnet, dass** die Vorrichtung (3) sowohl eine erste und eine zweite Transporteinrichtung (11) als auch wenigstens einen Rückhalter (16) aufweist.

## Claims

1. A method for rotating a sleeve (4) for bobbins of a textile machine (1),
- wherein the sleeve (4) is removed from a sleeve magazine (6) oriented in a first direction (10),
- is rotated substantially through 90° transversely to its sleeve axis in a second direction (12),
- and is transported further in the second direction (12) with a transport device (11),
- a first side (13) of the sleeve (4) contacts a transport device (11), in particular a conveyor belt, which is moved transversely to the first direction (10) in the second direction (12),
- wherein the transport device (11) moves this first side (13) transversely to the sleeve axis,
**characterized in that**
- the first and the second direction (10, 12) are perpendicular to one another and form a plane which is parallel to a ground on which the textile machine is located,
- a retaining element (16) or a second transport device (11), in particular a second conveyor belt, is provided, with which at the same time a second side (14) of the sleeve (4) is not moved relative to the first side (13) or is moved at least more slowly transversely to the sleeve axis, so that the sleeve (4) performs the rotation transversely to the sleeve axis, and
- the retaining element (16) is a turntable which causes the rotation of the sleeve (4) as an obstacle for the sleeve (4).

2. The method according to the preceding claim, **characterized in that** the sleeve (4) first contacts the transport device (11) with one of its ends (15).

3. The method according to one or more of the preceding claims, **characterized in that** the sleeve (4) comes to rest on the transport device (11).

4. The method according to one or more of the preceding claims, **characterized in that** the second side (14) of the sleeve (4) is first retained by the retaining element (16) and only reaches the transport device (11) after the beginning of the rotation of the sleeve (4).

5. The method according to one or more of the preceding claims, **characterized in that** the second side (14) of the sleeve (4) comes to rest on the second transport device (11) and is transported there at a speed and/or direction which differs from the first transport device (11).

6. The method according to one or more of the preceding claims, **characterized in that** the sleeve (4) is pushed onto the first and/or second transport device (11) by a holder (8) of the sleeve magazine (6).

7. A device (3) for rotating a sleeve (4) for bobbins of a textile machine (1),
- with an extraction device (5) for the extraction of the sleeve (4) from a sleeve magazine (6) in a first direction (10),
- with a rotation of the sleeve (4) substantially through 90° transversely to its sleeve axis in a second direction (12),
- and with a transport device (11) in order to transport the sleeve (4) further in the second direction (12),
- the extraction device (5) moves a first side (13) of the sleeve (4) from the sleeve magazine (6) onto a first transport device (11), in particular a first conveyor belt, which is moved transversely to the first direction (10), and
- wherein the first transport device (11) moves transversely to the sleeve axis,
**characterized in that**
- the first and the second direction (10, 12) are perpendicular to one another and form a plane which is parallel to a ground on which the textile machine is located,
- a retaining element (16) or a second transport device (11), in particular a second conveyor belt, is provided, with which at the same time the second side (14) of the sleeve (4) is not moved relative to the first side (13) or is moved at least more slowly transversely to the sleeve axis, so that the sleeve (4) performs a rotation substantially through 90° transversely to the sleeve axis in the second direction, and
- the retaining element (16) is a turntable.

8. The device (3) according to the preceding claim, **characterized in that** the extraction device (5) comprises a slider (9), with which the sleeve (4) is pushed onto the transport device (11).

9. The device (3) according to one or more of claims 7 or 8, **characterized in that** a further retaining element (16) is a holder (8) of the sleeve magazine (6).

10. The device (3) according to one or more of claims 7 to 9, **characterized in that** the turntable has a stop (18) and a deposit face (17) for one side of the sleeve (4).

11. The device (3) according to the preceding claim, **characterized in that** the stop (18) and/or the deposit face (17) is arranged inclined to the first direction (10) and/or second direction (12).

12. The device (3) according to one or more of claims 7 to 11, **characterized in that** the device (3) has both a first and a second transport device (11) and also at least one retaining element (16).

## Revendications

1. Procédé de tourner une douille (4) pour des bobines d'une machine textile (1),
- dans lequel la douille (4) est retirée d'un magasin de douilles (6) orientée dans une première direction (10),
- est tournée essentiellement de 90° transversalement à son axe de douille dans une deuxième direction (12),
- et est transportée dans la deuxième direction (12) avec un dispositif de transport (11),
- un premier côté (13) de la douille (4) est au contact avec un dispositif de transport (11), en particulier une bande de transport, déplacé transversalement à la première direction (10) dans la deuxième direction (12),
- dans lequel le dispositif de transport (11) déplace ce premier côté (13) transversalement à l'axe de douille,
**caractérisé en ce que**
- la première et la deuxième direction (10, 12) sont perpendiculaires l'une à l'autre et forment un plan qui est parallèle à un support sur lequel se trouve la machine textile,
- un élément de retenue (16) ou un deuxième dispositif de transport (11), en particulier une deuxième bande de transport, est prévu, avec lequel simultanément un deuxième côté (14) de la douille (4) n'est pas déplacé par rapport au premier côté (13) ou au moins plus lentement est déplacé transversalement à l'axe de douille, de sorte que la douille (4) effectue la rotation transversalement à l'axe de douille et
- l'élément de retenue (16) est un plateau tournant qui, en tant qu'obstacle pour la douille (4), provoque la rotation de la douille (4).

2. Procédé selon la revendication précédente, **caractérisé en ce que** la douille (4) est d'abord au contact avec l'une de ses extrémités (15) du dispositif de transport (11).

3. Procédé selon l'une ou plusieurs des revendications précédentes, **caractérisé en ce que** la douille (4) vient reposer sur le dispositif de transport (11).

4. Procédé selon l'une ou plusieurs des revendications précédentes, **caractérisé en ce que** le deuxième côté (14) de la douille (4) est d'abord retenu par l'élément de retenue (16) et n'arrive sur le dispositif de transport (11) qu'après le début de la rotation de la douille (4).

5. Procédé selon l'une ou plusieurs des revendications précédentes, **caractérisé en ce que** le deuxième côté (14) de la douille (4) vient reposer sur le deuxième dispositif de transport (11) et y est transporté à une vitesse et/ou une direction qui diffère du premier dispositif de transport (11).

6. Procédé selon l'une ou plusieurs des revendications précédentes, **caractérisé en ce que** la douille (4) est poussée par un support (8) du magasin de douilles (6) sur le premier et/ou le deuxième dispositif de transport (11).

7. Dispositif (3) pour faire tourner une douille (4) pour des bobines d'une machine textile (1),
- avec un dispositif de prélèvement (5) pour le prélèvement de la douille (4) d'un magasin de douilles (6) dans une première direction (10),
- avec une rotation de la douille (4) essentiellement de 90° transversalement à son axe de douille dans une deuxième direction (12),
- et avec un dispositif de transport (11) pour transporter la douille (4) dans la deuxième direction (12),
- le dispositif de prélèvement (5) déplace un premier côté (13) de la douille (4) du magasin de douilles (6) sur un premier dispositif de transport (11), en particulier une première bande de transport, déplacé transversalement à la première direction (10), et
- dans lequel le premier dispositif de transport (11) se déplace transversalement à l'axe de douille,
**caractérisé en ce que**
- la première et la deuxième direction (10, 12) sont perpendiculaires l'une à l'autre et forment un plan qui est parallèle à un support sur lequel se trouve la machine textile,
- un élément de retenue (16) ou un deuxième dispositif de transport (11), en particulier une deuxième bande de transport, est prévu, avec lequel simultanément le deuxième côté (14) de la douille (4) n'est pas déplacé par rapport au premier côté (13) ou au moins plus lentement est déplacé transversalement à l'axe de douille, de sorte que la douille (4) effectue une rotation essentiellement de 90° transversalement à l'axe de douille dans la deuxième direction et
- l'élément de retenue (16) est un plateau tournant.

8. Dispositif (3) selon la revendication précédente, **caractérisé en ce que** le dispositif de prélèvement (5) comprend un coulisseau (9) avec lequel la douille (4) est poussée sur le dispositif de transport (11).

9. Dispositif (3) selon l'une ou plusieurs des revendications 7 ou 8, **caractérisé en ce qu'**un autre élément de retenue (16) est un support (8) du magasin de douilles (6).

10. Dispositif (3) selon l'une ou plusieurs des revendications 7 à 9, **caractérisé en ce que** le plateau tournant présente un arrêt (18) et une surface de dépôt (17) pour un côté de la douille (4).

11. Dispositif (3) selon la revendication précédente, **caractérisé en ce que** l'arrêt (18) et/ou la surface de dépôt (17) sont disposés de manière inclinée par rapport à la première direction (10) et/ou à la deuxième direction (12).

12. Dispositif (3) selon l'une ou plusieurs des revendications 7 à 11, **caractérisé en ce que** le dispositif (3) présente tant un premier et un deuxième dispositif de transport (11) qu'au moins un élément de retenue (16).
